# EUROPÄISCHE PATENTSCHRIFT

(11) **EP 0 788 655 B1**
(45) Veröffentlichungstag und Bekanntmachung des Hinweises auf die Patenterteilung: **23.12.1998**
(21) Anmeldenummer: 95934051.4
(22) Anmeldetag: 10.10.1995
(51) Int. Cl.: H01J 61/12

(54) **METALLHALOGENID-ENTLADUNGSLAMPE FÜR FOTOOPTISCHE ZWECKE**
METAL HALIDE DISCHARGE LAMP FOR PHOTO-OPTICAL PURPOSES
LAMPE A DECHARGE A HALOGENURE METALLIQUE A USAGE PHOTO-OPTIQUE

(30) Priorität: 26.10.1994 DE 4438294
(43) Veröffentlichungstag der Anmeldung: 13.08.1997
(73) Patentinhaber: Patent-Treuhand-Gesellschaft für elektrische Glühlampen mbH, 81543 München (DE)
(72) Erfinder: DIRKS, Joachim, D-13351 Berlin (DE)
(86) Internationale Anmeldenummer: DE9501398
(87) Internationale Veröffentlichungsnummer: WO9613851

(56) Entgegenhaltungen:
- DE-U- 9 401 436
- FR-A- 2 137 695
- DATABASE WPI Section Ch, Week 7716 Derwent Publications Ltd., London, GB; Class L03, AN 77-28139Y & JP,A,52 031 583 ( TOKYO SHIBAURA ELEC LTD) , 10.März 1977
- PATENT ABSTRACTS OF JAPAN vol. 010 no. 370 (E-463) ,10.Dezember 1986 & JP,A,61 165947 (MITSUBISHI ELECTRIC CORP) 26.Juli 1986

## Beschreibung

Die Erfindung betrifft eine Metallhalogenid-Entladungslampe gemäß dem Oberbegriff des Anspruchs 1. Sie geht insbesondere von der deutschen Patentanmeldung P 43 27 534.6 und dem DE-GM 94 01 436 aus.

Metallhalogenid-Entladungslampen dieser Art werden vorwiegend in optischen Reflektoren oder sonstigen optisch abbildenden Systemen eingebaut. Ihr Einsatzgebiet ist beispielsweise die Projektions- oder Lichtleitertechnik u.a. für die Overhead-, Dia-, Kino- und Videoprojektion bzw. Endoskopie und Boroskopie. Dementsprechend sind sehr kurze Lichtbögen (wenige Millimeter) und höchste Leuchtdichten (im Mittel einige 10 kcd/cm²) bei Farbtemperaturen von mehr als 5000 K und guter bis sehr guter Farbwiedergabe (Ra > 85) erforderlich. Typisch Leistungswerte liegen im Bereich zwischen ca. 35 W und 600 W.

In der deutschen Patentanmeldung P 43 27 534.6 bzw. der DE-GM 94 01 436 ist eine derartige Lampe mit einer Füllung offenbart, die neben Quecksilber und einem Inertgas noch zusätzlich Halogenverbindungen der Elemente Aluminium und Indium enthält. Nachteilig sind die erforderlichen hohen Zündspannungen (typisch ca. 12 kV).

Der Erfindung liegt die Aufgabe zugrunde, den genannten Nachteil zu beseitigen und eine Metallhalogenid-Entladungslampe zu schaffen, die eine Farbtemperatur von mehr als 5000 K - bei sehr guter Farbwiedergabe - sowie eine relativ niedrige Zündspannung aufweist und dies mit möglichst wenigen Füllungsbestandteilen realisiert.

Diese Aufgabe wird erfindungsgemäß durch die kennzeichnenden Merkmale des Anspruchs 1 gelöst. Weitere vorteilhafte Ausführungen der Erfindung sind in den Unteransprüchen erläutert.

Das Entladungsgefäß der erfindungsgemäßen Metallhalogenid-Entladungslampe enthält - außer den Metallen Aluminium (Al) und Indium (In) - zusätzlich das Element Gallium (Ga) als weiteres Metall zur Bildung von Metallhalogeniden. Die Füllmenge pro cm³ Geräßvolumen des Elements Ga beträgt typisch bis zu 1mg, insbesondere liegt sie im Bereich zwischen 0,02 mg und 1 mg , bevorzugt zwischen 0,03 mg und 0,2 mg. In Vorversuchen hatte es sich überraschenderweise gezeigt, daß durch Zusatz von Ga die Zündspannung der kalten Lampe von typisch 12 kV auf unter 8 kV abnimmt. Außerdem enthält die Füllung noch folgende weitere Bestandteile: mindestens ein Inertgas, beispielsweise Argon (Ar) oder Xenon (Xe) als Zündgas mit einem typischen Fülldruck im Bereich zwischen ca. 10 kPa und 40 kPa, Quecksilber zur Einstellung der gewünschten Brennspannung, typisch im Bereich zwischen 15 mg und 30 mg für Brennspannungen zwischen 60 V und 90 V sowie ein oder mehrere Halogene, vorzugsweise Jod (I) und/oder Brom (Br) zur Bildung von Metallhalogeniden.

Ohne daß eine Festlegung auf irgendeine theoretische Erklärung beabsichtigt ist, werden gegenwärtig zwei Hauptgründe für das beobachtete Verhalten angenommen. Zum einen bildet Ga mit dem Halogen oder den Halogenen der Füllung, insbesondere mit Jod (I) Verbindungen mit geringerer Elektronenaffinität als dies bei Al und In der Fall ist. Zum anderen wurde eine geringere Bildung von Metallhalogenid- und Quecksilberkondensaten auf den Elektroden beobachtet. Die Kondensatbildung auf den Elektroden wird bei bisherigen Füllungssystemen der Kurzbogenlampen - im Unterschied zu Langbogenlampen - hauptsächlich für erhöhte Zündspannungen verantwortlich gemacht. Außer des verbesserten Zündverhaltens sowohl der kalten als auch der heißen Lampe kann eine verbesserte Reproduzierbarkeit des Bogenansatzes an den Elektrodenspitzen beobachtet werden. Möglicherweise trägt auch der im Vergleich zu InI mehr als 10-fach höhere Dampfdruck des GaI zur rascheren Ausbildung des Bogens bei. Das Zündverhalten ist im wesentlichen durch eine geeignete Stöchiometrie der Füllungsbestandteile Al, In und Ga beeinflußbar.

In der DD-PS 254 270 ist eine Kurzbogenlampe offenbart, deren komplexe Füllung im wesentlichen aus den Elementen Quecksilber (Hg), Zink (Zn), Indium, Natrium (Na), Lithium (Li) sowie Halogenen zusammengesetzt ist. Zwar ist erwähnt, daß In moläquivalent vollständig oder teilweise durch Ga ersetzt werden kann. Dies dient allerdings nur zur Erzielung einer guten Farbwiedergabe und einer niedrigen Farbtemperatur (im Bereich zwischen 2500 K und 4000 K). Ein Einfluß des Ga auf die Zündspannung ist hingegen nicht erwähnt. Außerdem eignet sich diese Lampe nicht für den angegebenen Einsatz in optisch abbildenden Systemen, da die Farbtemperatur des gesamten Systems in der Regel um ca. 1000 K bis 2000 K niedriger liegt, als die der Lampe ohne optisches System.

Eine Gasentladungslampe, die hohe Leuchtdichten bei Farbtemperaturen im Bereich von 3000 K bis 4600 K und Farbwiedergabeindices über 90 ermöglicht ist in der DE-A 32 42 752 offenbart. Das Entladungsgefäß der Lampe enthält Argon als Inertgas sowie Quecksilber, Indium, Natrium, Lithium, Aluminium, Zinn, Jod und Thallium. Indium und Zinn können moläquivalent vollständig oder teilweise durch Gallium bzw. Aluminium ersetzt sein. Die Lampe eignet sich speziell zur Ablösung von Halogenglühlampen mit Farbtemperaturen im Bereich von 3200 ∓ 200 K. Aufgrund der niedrigen Farbtemperatur eignet sie sich hingegen ebenfalls nicht für den eingangs erwähnten Einsatzzweck, insbesondere auch nicht für die Videoprojektion.

Die Farbtemperatur ist über die Mengenverhältnisse der Füllungsbestandteile Al, In und Ga beeinflußbar. Durch geeignete Wahl der Verhältnisse lassen sich Farbtemperaturen zwischen 5000 K und 30000 K, insbesondere zwischen 5000 K und 15000 K, bevorzugt zwischen 5000K und 11000 K einstellen. Beim Betrieb der Lampe mit einem optischen Reflektor resultieren daraus tageslichtähnliche oder höhere Farbtemperaturen. Typische Massenverhältnisse für In zu Al und Ga zu Al liegen im Bereich zwischen ca. 1,0 bzw. 0,5 für niedere Farbtemperaturen und ca. 20 für hohe Farbtemperaturen. Die Füllmenge pro cm³ Entladungsgefäßvolumen des Elements Al liegt typisch im Bereich zwischen 0,01 mg und 2 mg, bevorzugt zwischen 0,02 mg und 0,2 mg. Die Füllmenge des In liegt typisch im Bereich zwischen 0,03 mg/cm³ und 0,5 mg/cm³, bevorzugt zwischen 0,05 mg/cm³ und 0,3 mg/cm³. Die Füllmenge des Ga liegt typisch im Bereich zwischen 0,02mg/cm³ und 1 mg/cm³, bevorzugt zwischen 0,03 mg/cm³ und 0,2 mg/cm³.

Als Material für den Lampenkolben eignet sich Quarzglas oder auch ein transparentes Keramikmaterial, beispielsweise Al₂O₃. Für die Lampe eignet sich insbesondere ein zweiseitig verschlossenes Entladungsgefäß, welches z.B. an einem oder an beiden Enden mit einer Wärmeschicht (beispielsweise ZrO₂) bedeckt ist. Unter Umständen kann die Homogenität der Licht- und Farbverteilung, wie an sich bekannt (s. z.B. DE-GM 94 01 436), durch Mattierung mindestens eines Teilbereichs der Außenwandung des Kolbens verbessert werden.

In einer ersten Ausführung befinden sich zwei gegenüberstehende Elektroden innerhalb des Entladungsgefäßes. Die Elektroden sind jeweils mit einer Stromzuführung verbunden, die gasdicht nach außen geführt sind. Das innere Volumen des Entladungsgefäßes beträgt kleiner ca. 3 cm³. Der Elektrodenabstand beträgt kleiner ca. 10 mm, bevorzugt zwischen 2 mm und 6 mm. Durch diese kompakten Abmessungen ist die Lampe gut an das Ideal einer Punktlichtquelle angenähert und ermöglicht somit eine hohe optische Effizienz des Systems Lampe-Reflektor. Typische Leistungsstufen liegen im Bereich zwischen 150 W und 200 W.

In einer Variante befinden sich die Elektroden außerhalb des Entladungsgefäßes, z.B. auf der Außenwandung des Entladungsgefäßes angeordnet. Der Vorteil ist, daß dadurch eine Korrosion der Elektroden durch die Füllung in jedem Fall verhindert wird. Auf diese Weise sind im Prinzip höchste Leistungsdichten in der Entladung realisierbar.
Vorteilhaft wird die Lampe mit einem Reflektor zu einer Baueinheit zusammengefügt, wie in der EP-A 459 786 beschrieben. Dabei ist die Lampe näherungsweise axial im Reflektor montiert. Der Reflektor ist z.B. dichroitisch beschichtet.

Die Erfindung wird im folgenden anhand einiger Ausführungsbeispiele näher erläutert. Es zeigt die
- Figur: eine schematische Darstellung der Lampe mit Reflektor.

In der Figur ist eine Metallhalogenid-Entladungslampe 1 mit einer Leistung von 170W und einem ellipsoidähnlichen Entladungsgefäß 2 aus Quarzglas, welches an seinen beiden Enden mit je einer Quetschdichtungen 3 hermetisch verschlossen ist, schematisch dargestellt. Das innere Volumen der Entladungsgefäßes 2 beträgt ca. 0,7 cm³. Die axial einander gegenüberstehenden Elektroden 4 haben einen Abstand von 5 mm. Sie bestehen aus einem Elektrodenschaft 5 aus Wolfram, auf den eine Wendel 6 ebenfalls aus Wolfram aufgeschoben ist. Der Schaft 5 ist im Bereich der Quetschung 3 über eine Folie 7 mit äußeren Stromzuführungen 8 verbunden.

Die Lampe 1 ist näherungsweise axial in einem parabolischen Reflektor 9 angeordnet, wobei der Bogen, der sich zwischen den beiden Elektroden 4 im Betrieb ausbildet, im Fokus des Paraboloids sitzt. Ein Teil der ersten Quetschdichtung 3a befindet sich direkt in einer zentralen Bohrung des Reflektors 9 und ist dort mittels Kitt in einem Sockel 10 gehaltert. Dabei ist die erste Stromzuführung 8a mit einem Schraubsockelkontakt 10a verbunden.

Die zweite Quetschdichtung 3b ist der Reflektoröffnung 11 zugewandt. Die zweite Stromzuführung 8b ist im Bereich der Öffnung 11 mit einem Kabel 12 verbunden, das elektrisch isoliert durch die Wandung des Reflektors 9 zu einem separaten Kontakt 10b zurückgeführt ist. Die äußeren Oberflächen der Enden 13 des Entladungsgefäßes 2 sind mit ZrO₂ zu Wärmestauzwecken beschichtet.

Die Füllung enthält 18 mg Hg und 20 kPa Ar als Grundgas. Darüber hinaus enthält das Entladungsgefäß 2 die in der folgenden Tabelle 1 aufgeführten Metallhalogenide.

Durch den Zusatz von Ga konnte die Zündspannung von ca. 12 kV auf weniger als 8 kV reduziert werden. Die spezifische Bogenleistung und die Brennspannung betragen ca. 34 W pro mm Bogenlänge bzw. ca. 70 V. Tabelle 2 zeigt die erzielten lichttechnischen Werte.

**Tabelle 1:**

| Metallhalogenid-Komposition der Lampe. | |
|---|---|
| **GaI** | 0,66 mg |
| **InI** | 0,2 mg |
| **AlI**_{**3**} | 0,6 mg |

**Tabelle 2:**

| Mit der Füllung aus Tabelle 1 erzielte lichttechnische Werte. | |
|---|---|
| **Lichtstrom** | 14400 lm |
| **Lichtausbeute** | 72 lm/W |
| **Farbtemperatur** | 6800 K |
| **R**_{**a**} | 94 |
| **R**_{**9**} | 69 |
| **Lebensdauer** | > 1000 h |

In der folgenden Tabelle 3 sind einige Füllungsvarianten mit den zugehörigen lichttechnischen Werten aufgeführt.

**Tabelle 3:**

| Füllungsvarianten für die Lampe aus Figur 1 und die damit erzielten lichttechnischen Werte. | | | | | | | | |
|---|---|---|---|---|---|---|---|---|
| **Variante** | **Al** in mg | **Al** in mg/cm³ | **In/Al** | **Ga/Al** | **Ga/In** | **T**_{**F**} in K | **Ra** | **η** in lm/W |
| 1 | 0,15 | 0,21 | 1,3 | 0,67 | 0,52 | 5300 | 95 | 64 |
| 2 | 0,04 | 0,06 | 5,0 | 2,50 | 0,50 | 6800 | 94 | 72 |
| 3 | 0,02 | 0,03 | 10,0 | 5,00 | 0,50 | 7500 | 95 | 69 |

Deutlich ist zu erkennen, wie durch gezielte Wahl der Mengenverhältnisse der Hauptkomponenten Al, In, Ga der Füllung, in diesem Fall In/Al und Ga/Al die Farbtemperatur T_{F} beeinflußbar ist.

## Patentansprüche

1. Metallhalogenid-Entladungslampe für fotooptische Zwecke mit einem Entladungsgefäß und mit mindestens zwei Elektroden, wobei das Entladungsgefäß zur Erzeugung von Licht mit einer Farbtemperatur von mehr als 5000 K eine ionisierbare Füllung enthält, bestehend aus Quecksilber, mindestens einem Edelgas, mindestens einem Halogen, Aluminium (Al) und Indium (In) sowie einem weiteren Metall zur Bildung von Metallhalogeniden, dadurch gekennzeichnet, daß die Füllung als weiteres Metall Gallium (Ga) enthält.

2. Metallhalogenid-Entladungslampe nach Anspruch 1, dadurch gekennzeichnet, daß die Füllmenge des Galliums (Ga) im Bereich zwischen 0,02 mg und 1 mg pro cm³ des Gefäßvolumens liegt.

3. Metallhalogenid-Entladungslampe nach Anspruch 2, dadurch gekennzeichnet, daß die Füllmenge des Galliums (Ga) im Bereich zwischen 0,03 mg und 0,2 mg pro cm³ des Gefäßvolumens liegt.

4. Metallhalogenid-Entladungslampe nach Anspruch 1, dadurch gekennzeichnet, daß die Füllmenge des Aluminiums (Al) im Bereich zwischen 0,01 mg und 2 mg pro cm³ des Gefäßvolumens liegt.

5. Metallhalogenid-Entladungslampe nach Anspruch 4, dadurch gekennzeichnet, daß die Füllmenge des Aluminiums (Al) im Bereich zwischen 0,02 mg und 0,2 mg pro cm³ des Gefäßvolumens liegt.

6. Metallhalogenid-Entladungslampe nach Anspruch 1, dadurch gekennzeichnet, daß die Füllmenge des Indiums (In) im Bereich zwischen 0,03 mg und 0,5 mg pro cm³ des Gefäßvolumens liegt.

7. Metallhalogenid-Entladungslampe nach Anspruch 6, dadurch gekennzeichnet, daß die Füllmenge des Indiums (In) zwischen 0,05 mg und 0,3 mg pro cm³ des Gefäßvolumens liegt.

8. Metallhalogenid-Entladungslampe nach Anspruch 1, dadurch gekennzeichnet, daß das Massenverhältnis zwischen Indium (In) und Aluminium (Al) im Bereich zwischen 0,5 und 20 liegt.

9. Metallhalogenid-Entladungslampe nach Anspruch 1, dadurch gekennzeichnet, daß das Massenverhältnis zwischen Gallium (Ga) und Aluminium (Al) im Bereich zwischen 0,1 und 10 liegt.

10. Metallhalogenid-Entladungslampe nach Anspruch 1, dadurch gekennzeichnet, daß das Massenverhältnis zwischen Gallium (Ga) und Indium (In) im Bereich zwischen 0,1 und 5 liegt.

11. Metallhalogenid-Entladungslampe nach Anspruch 1, dadurch gekennzeichnet, daß das Entladungsgefaß als Halogene für die Halogenidverbindungen Jod (I) und Brom (Br) in einem Massenverhältnis zwischen 0,5 und 10 enthält.

12. Metallhalogenid-Entladungslampe nach Anspruch 1, dadurch gekennzeichnet, daß sich innerhalb des Entladungsgefäßes zwei Elektroden gegenüberstehen, wobei der Elektrodenabstand höchstens 10 mm beträgt.

13. Metallhalogenid-Entladungslampe nach Anspruch 12, dadurch gekennzeichnet, daß der Elektrodenabstand zwischen 1 mm und 6 mm beträgt.

14. Metallhalogenid-Entladungslampe nach Anspruch 1, dadurch gekennzeichnet, daß die Elektroden auf der Außenwandung des Entladungsgefäßes angeordnet sind, wobei sich zwischen Elektrode und Außenwandung optional ein zusätzliches Dielektrikum befinden kann.

15. Metallhalogenid-Entladungslampe nach Anspruch 1, dadurch gekennzeichnet, daß die Lampe eine Baueinheit mit einem optischen Reflektor bildet.

## Claims

1. Metal halide discharge lamp for photooptical purposes, having a discharge vessel and having at least two electrodes, the discharge vessel containing for the purpose of generating light with a colour temperature of more than 5000 K an ionizable filling consisting of mercury, at least one inert gas, at least one halogen, aluminium (Al) and indium (In) as well as a further metal for forming metal halides, characterized in that the filling contains gallium (Ga) as the further metal.

2. Metal halide discharge lamp according to Claim 1, characterized in that the filled quantity of the gallium (Ga) is in the region of between 0.02 mg and 1 mg per cm³ of the vessel volume.

3. Metal halide discharge lamp according to Claim 2, characterized in that the filled quantity of the gallium (Ga) is in the region of between 0.03 mg and 0.2 mg per cm³ of the vessel volume.

4. Metal halide discharge lamp according to Claim 1, characterized in that the filled quantity of the aluminium (Al) is in the region of between 0.01 mg and 2 mg per cm³ of the vessel volume.

5. Metal halide discharge lamp according to Claim 4, characterized in that the filled quantity of the aluminium (Al) is in the region of between 0.02 mg and 0.2 mg per cm³ of the vessel volume.

6. Metal halide discharge lamp according to Claim 1, characterized in that the filled quantity of the indium (In) is in the region of between 0.03 mg and 0.5 mg per cm³ of the vessel volume.

7. Metal halide discharge lamp according to Claim 6, characterized in that the filled quantity of the indium (In) is between 0.05 mg and 0.3 mg per cm³ of the vessel volume.

8. Metal halide discharge lamp according to Claim 1, characterized in that the mass ratio between indium (In) and aluminium (Al) is in the region of between 0.5 and 20.

9. Metal halide discharge lamp according to Claim 1, characterized in that the mass ratio between gallium (Ga) and aluminium (Al) is in the region of between 0.1 and 10.

10. Metal halide discharge lamp according to Claim 1, characterized in that the mass ratio between gallium (Ga) and indium (In) is in the region of between 0.1 and 5.

11. Metal halide discharge lamp according to Claim 1, characterized in that as halogens for the halide compounds the discharge vessel contains iodine (I) and bromine (Br) in a mass ratio of between 0.5 and 10.

12. Metal halide discharge lamp according to Claim 1, characterized in that two electrodes are situated opposite one another inside the discharge vessel, the electrode spacing being at most 10 mm.

13. Metal halide discharge lamp according to Claim 12, characterized in that the electrode spacing is between 1 mm and 6 mm.

14. Metal halide discharge lamp according to Claim 1, characterized in that the electrodes are arranged on the outer wall of the discharge vessel, it being optionally possible for an additional dielectric to be located between electrode and outer wall.

15. Metal halide discharge lamp according to Claim 1, characterized in that the lamp forms a constructional unit with an optical reflector.

## Revendications

1. Lampe à décharge à halogénure métallique à usage photo-optique, comprenant une enceinte de décharge et au moins deux électrodes, l'enceinte de décharge contenant, pour produire de la lumière ayant une température de couleur de plus de 5000 K, une atmosphère ionisable constituée de mercure, d'au moins un gaz rare, d'au moins un halogène d'aluminium (Al) et d'indium (In) ainsi que d'un autre métal pour former des halogénures métalliques caractérisée en ce que l'atmosphère contient du gallium (Ga) comme autre métal.

2. Lampe à décharge à halogénure métallique suivant la revendication 1, caractérisée en ce que la quantité du gallium (Ga) est comprise entre 0,02 mg et 1mg par cm³ du volume de l'enceinte.

3. Lampe à décharge à halogénure métallique suivant la revendication 2 caractérisée ce que la quantité du gallium (Ga) est comprise entre 0,03 mg et 0,2 mg par cm³ du volume de l'enceinte.

4. Lampe à décharge à halogénure métallique suivant la revendication 1, caractérisée en ce que la quantité de l'aluminium (Al) est comprise entre 0,01 mg et 2mg par cm³ du volume de l'enceinte.

5. Lampe à décharge à halogénure métallique suivant la revendication 4, caractérisée en ce que la quantité de l'aluminium (Al) est comprise entre 0,02 mg et 0,2mg par cm³ du volume de l'enceinte.

6. Lampe à décharge à halogénure métallique suivant la revendication 1, caractérisée en ce que la quantité de l'indium (In) est comprise entre 0,03 mg et 0,5mg par cm³ du volume de l'enceinte.

7. Lampe à décharge à halogénure métallique suivant la revendication 6, caractérisée en ce que la quantité de l'indium (In) est comprise entre 0,05 mg et 0,3mg par cm³ du volume de l'enceinte.

8. Lampe à décharge à halogénure métallique suivant la revendication 1, caractérisée en ce le rapport pondéral entre l'indium (In) et l'aluminium (Al) est compris entre 0,5 et 20.

9. Lampe à décharge à halogénure métallique suivant la revendication 1, caractérisée en ce que le rapport pondéral entre le gallium (Ga) et l'aluminium (Al) est compris entre 0,1 et 10.

10. Lampe à décharge à halogénure métallique suivant la revendication 1, caractérisée en ce que le rapport pondéral entre le gallium (Ga) et l'indium (In) est compris entre 0,1 et 5.

11. Lampe à décharge à halogénure métallique suivant la revendication 1, caractérisée en ce que l'enceinte de décharge contient comme halogène, pour les composés halogénures, de l'iode (l) et du brome (Br) en un rapport pondéral compris entre 0,5 et 10.

12. Lampe à décharge à halogénure métallique suivant la revendication 1, caractérisée en ce que deux électrodes se font face à l'intérieur de l'enceinte de décharge, la distance entre les électrodes étant au plus de 10 millimètres.

13. Lampe à décharge à halogénure métallique suivant la revendication 12, caractérisée en ce que la distance entre les électrodes est comprise 1 mm et 6 mm

14. Lampe à décharge à halogénure métallique suivant la revendication 1, caractérisé en ce que les électrodes sont disposées sur la paroi extérieure de l'enceinte de décharge, un diélectrique supplémentaire pouvant se trouver éventuellement entre l'électrode et la paroi extérieure.

15. Lampe à décharge à halogénure métallique suivant la revendication 1, caractérisée en ce que la lampe forme une unité de construction avec un réflecteur optique.
